# EUROPÄISCHE PATENTSCHRIFT

(11) **EP 0 110 862 B1**
(45) Veröffentlichungstag und Bekanntmachung des Hinweises auf die Patenterteilung: **24.09.1986**
(21) Anmeldenummer: 83890064.5
(22) Anmeldetag: 26.04.1983
(51) Int. Cl.: F42B 11/16

(54) **Leuchtspurpatrone**
Pyrotechnic tracer cartridge
Cartouche traceur à charge pyrotechnique

(30) Priorität: 25.11.1982 AT 4282/82
(43) Veröffentlichungstag der Anmeldung: 13.06.1984
(73) Patentinhaber: Hirtenberger Patronen-, Zündhütchen- u. Metallwarenfabrik Aktiengesellschaft, A-2552 Hirtenberg, N.Ö (AT)
(72) Erfinder: Rössler, Helmut, Dipl.-Ing., A-2552 Hirtenberg N.Ö. (AT)
(74) Vertreter: Müllner, Erwin, Dr.

## Beschreibung

Die Erfindung betrifft eine Leuchtspurpatrone gemäß Oberbegriff des Anspruchs 1.

Die bei Militärmunition geforderte Wasserdichtigkeit der Patronen wird im allgemeinen durch das Aufbringen von Bitumenlack im Hülsenmund bewerkstelligt.

Bedingt durch die Ausführung des Leuchtspurgeschosses mit einem längeren Zylinderteil und einer relativ geringen Abrundung des. Hecks, wird üblicherweise beim Einsetzen des Geschosses in den lackierten Hülsenmund der Bitumenlack abgestreift und dadurch seine dichtende Wirkung verringert.

Diesem allgemein bekannten Effekt wird bereits in technischen Lieferbedingungen dadurch Rechnung getragen, daß die zulässigen Fehlerzahlen größer sein dürfen, als bei der zugehörigen Weichkernmunition.

Trotz dieser zulässigen höheren Fehlerzahlen ist es in der Massenproduktion noch immer schwierig, eine entsprechende Qualität zu erreichen, und es wurden daher Verfahren entwickelt, durch zusätzliches Aufbringen von Dichtmitteln nach Fertigstellung der Patronen die Wasserdichtigkeit zu verbessern.

Diese Dichtmittel zeigen allerdings negative Auswirkungen auf das Hülsenmaterial in der Form, daß oberflächliche Oxydationsvorgänge die optische Qualität beeinflussen, wobei eventuell schwerwiegendere Folgeerscheinungen durch Korrosion nicht ausgeschlossen sind.

Die Erfindung bezieht sich auf eine besondere Konstruktionsform des Geschosses, die es ermöglicht, ohne Verwendung von zusätzlichen Dichtmitteln, nur mit der herkömmlichen Innenlackierung der Hülse mit Bitumenlack, eine bessere Wasserdichtigkeit zu erreichen, so daß sie jener der Weichkernmunition gleichzusetzen ist.

Dieser Dichteffekt-wird erfindungsgemäß dadurch erreicht, daß zwischen Würgerille und Heck des Geschosses eine Dichtrille vorgesehen ist die mit Lack aus dem Hülsenmund gefüllt ist. In dieser Dichtrille sammelt sich beim Einsetzen des Geschosses in die lackierte Hülse der noch vorhandene Dichtungstack an und formt dadurch einen rund um das Geschoß verlaufenden Dichtungsring.

Durch das Verschmieren der Dichtrille wird auch die außenballistische Form des Geschosses nicht verändert, so daß diesbezüglich die erfindungsgemäße Ausfürungsform eines Geschosses mit jedem Standard-Leuchtspurgeschoß gleichwertig ist.

Die Dichtrille kann jeden beliebigen Querschnitt aufweisen. Im Hinblick auf Dichtwirkung und Herstellbarkeit haben sich Dichtrillen mit trapez-, dreieck- oder kreissegmentförmigen Querschnitt als besonders günstig erwiesen.

Es sind zwar Geschoßformen mit Rillen bekannt, jedoch dienen die bekannten Rillen entweder als Kneifrillen oder als eine Art Labyrinthdichtung oder auch als Entlastungsrillen im Lauf. Ein zusammenwirken der Rillen mit im Hülsenmund angebrachtem Lack ist den bekannten Geschossen nicht zu entnehmen.

In der Zeichnung ist in Fig. 1 ein Geschoß einer erfindungsgemäßen Leuchtspurpatrone in teilweisem Schnitt dargestellt. Die Fig. 2-5 zeigen bevorzugte Querschnittsformen der Dichtrille.

Das Geschoß 1 ist in üblicher Weise mit einer Würgerille 2 zur Verankerung der Hülse versehen. Zwischen der Würgerille 2 und dem Heck 3 des Geschosses 1 ist eine Dichtrille 4 vorgesehen. Die Dichtrille 4 hat gemäß den Fig. 2 und 5 trapezförmigen Querschnitt, gemäß den Fig.3 und 4 dreieck- bzw. kreissegmentförmigen Querschnitt.

## Patentansprüche

1. Leuchtspurpatrone, deren Hülse im Bereich ihres Mundes mit Lack versehen ist und deren Geschoß für die Verankerung des Hülsenrandes eine im Mantel umlaufende Würgerille aufweist, dadurch gekennzeichnet, daß zwischen Würgerille (2) und Heck (3) des Geschosses eine Dichtrille (4) vorgesehen ist, die mit Lack aus dem Hülsenmund gefüllt ist.

2. Patrone nach Anspruch 1, dadurch gekennzeichnet, daß die Dichtrille (4) trapezförmigen Querschnitt hat.

3. Patrone nach Anspruch 1, dadurch gekennzeichnet, daß die Dichtrille (4) dreieckförmigen Querschnitt hat.

4. Patrone nach Anspruch 1, dadurch gekennzeichnet, daß die Dichtrille (4) kreissegmentförmigen Querschnitt hat.

## Claims

1. Tracer cartridge, the casing of which is provided with varnish in the region of its mouth and whose bullet has a surrounding crimping channel in its covering for securing the casing edge, characterised in that between the crimping channel (2) and the rear (3) of the bullet a sealing channel (4) is provided which is filled with varnish from the mouth of the casing.

2. A cartridge according to claim 1, characterised in that the sealing channel (4) has a trapezoidal cross-section.

3. A cartridge according to claim 1, characterised in that the sealing channel (4) has a triangular cross-section.

4. A cartridge according to claim 1, characterised that the sealing channel (4) has an arcuate cross-section.

## Revendications

1.- Cartouche traçante, dont la douille est pourvue de laque dans la zone de son embouchure et dont la balle comporte, pour l'ancrage du bord de douille, une rainure d'étranglement périphérique dans la chemise, caractérisée en ce qu'il est prévu, entre la rainure d'étranglement (2) et le culot (3) de la balle, une rainure d'étanchéité (4) qui est remplie de laque à partir de l'embouchure de douille.

2.- Cartouche selon la revendication 1, caractérisée en ce que la rainure d'étanchéité (4) a une section de forme trapézoiidale.

3.- Cartouche selon la revendication 1, caractérisée en ce que la rainure d'étanchéité (4) a une section de forme triangulaire.

4.- Cartouche selon la revendication 1, caractérisée en ce que la rainure d'étanchéité (4) a une section en forme de segment de cercle.
